# FASCICULE DE BREVET EUROPEEN

(11) **EP 0 461 004 B1**
(45) Date de publication et mention de la délivrance du brevet: **30.08.1995**
(21) Numéro de dépôt: 91401389.1
(22) Date de dépôt: 29.05.1991
(51) Int. Cl.: B04C 3/00, B04C 7/00

(54) **Mélangeur-séparateur cyclonique à co-courant et ses applications**
Gleichstrom zyklonische Abtrennvorrichtung und ihre Anwendungen
Concurrent cyclone mixer-separator and its applications

(30) Priorité: 05.06.1990 FR 9006938
(43) Date de publication de la demande: 11.12.1991
(73) Titulaire: INSTITUT FRANCAIS DU PETROLE, 92502 Rueil-Malmaison (FR)
(72) Inventeur: Gauthier, Thierry, F-69230 Saint Genis Laval (FR); Bergougnou, Maurice, London, Out N6G122 (CA); Briens, Cédric, London, Ontario (CA); Galtier, Pierre, F-38209 Vienne Cedex (FR)

(56) Documents cités:
- FR-A- 957 755
- FR-A- 2 389 417
- FR-A- 2 548 050
- US-A- 2 650 675
- US-A- 3 955 948
- US-A- 4 206 174
- US-A- 4 746 340
- US-A- 4 790 666
- PROCEEDINGS OF THE 5TH ENGINEERING FOUNDATION CONFERENCE ON FLUIDIZATION,Elsinore, 18-23 mai 1986, pages 473-480, New York, US; R.G. GRAHAM et al.: "The ultra-rapid fluidized (URF) reactor: application to determine the kinetics of the fast pyrolysis (ultrapyrolysis) of cellulose"

## Description

La présente invention concerne un mélangeur-séparateur cyclonique a co-courant. Cet équipement de génie chimique est un appareil permettant la séparation d'une phase dense D1 contenue dans un premier mélange M1 contenant ladite phase dense D1 et une phase légère L1, et le mélange de ladite phase légère L1 à une phase dense D2 ou à un second mélange M2 contenant une phase dense D2 et une phase légère L2.

La présente invention concerne également l'utilisation de ce mélangeur-séparateur (dénommé ci-après l'appareil) pour l'échange rapide de chaleur entre une phase légère L1 et une phase dense D2 ou un mélange M2 contenant au moins une phase dense D2 et au moins une phase légère L2 (par exemple la trempe ultra-rapide d'un gaz par injection d'un solide froid). Elle concerne également l'utilisation de cet appareil pour l'échange ou le remplacement rapide d'une phase dense D1 par une autre phase dense D2 différente de D1 (par exemple d'un solide par un autre) dans un mélange contenant une phase dense et une phase légère (par exemple une phase réactionnelle comprenant un catalyseur que l'on remplace très rapidement par un autre catalyseur ou par le même catalyseur moins usagé).

L'appareil de la présente invention peut ainsi être utilisé dans le procédé, dénommé ultra-pyrolyse, décrit par exemple par Graham et al, World Fluidisation Conference, Mai 1986, Elsinore Danemark, qui est un procédé de craquage à haute température, à l'état fluidisé et avec des temps de séjour du gaz dans le réacteur inférieur à la seconde. Dans ce procédé la chaleur de réaction est habituellement fournie par un solide caloporteur mélangé avec la charge à l'entrée du réacteur, ce qui provoque un choc thermomécanique sur celle-ci. Pour contrôler le temps de réaction et obtenir une bonne efficacité thermique, il est nécessaire de séparer les solides caloporteurs, qui sont ensuite recyclés, des produits gazeux de la réaction, puis de refroidir très rapidement, c'est à dire d'effectuer la trempe, des produits gazeux de la réaction dans un équipement approprié. Pour des réactions ultra-rapides, la séparation et la trempe doivent être aussi rapprochées que possible.

Pour effectuer simplement la trempe, on peut injecter des solides froids. Pour que cette trempe soit efficace, il est nécessaire d'avoir un système permettant d'obtenir un mélange aussi efficace que possible entre les produits gazeux de la réaction et les solides froids. Un système de séparateur combiné en série à un mélangeur, par exemple un mélangeur par et à impaction, peut être envisagé. Cependant, un tel système nécessitera deux équipements distincts, et le gaz séparé des solides chauds devra encore rester quelques instants à un niveau thermique élevé ce qui a pour conséquence la poursuite des réactions pendant encore un certain temps après la séparation des solides chauds jusqu'à l'arrêt de ces réactions par abaissement brutal de la température au moment où les gaz entrent en contact avec les solides froids.

L'appareil de la présente invention permet une amélioration de l'efficacité de la trempe et une simplification de l'appareillage en regroupant au sein du même dispositif les deux fonctions de séparation des produits gazeux et des solides chauds et de trempe ultra-rapide des produits gazeux par des solides froids.

Dans l'application envisagée ci-avant l'appareil permet, de séparer les produits gazeux de la réaction des solides chauds, et d'injecter très efficacement des solides froids dans les produits gazeux de la réaction, en utilisant un cyclone modifié. Dans cet appareil le vortex, induit pour séparer les solides chauds des produits gazeux grâce à la force centrifuge et aux différences de masse volumique des deux phases, est également utilisé pour mélanger efficacement les solides froids injectés au-dessus de la sortie du gaz et obtenir un très bon transfert de chaleur. La séparation du mélange gaz-solides chauds et le mélange gaz-solides froids ont ainsi lieu dans le même équipement et de façon pratiquement simultanée. La trempe des produits gazeux est donc pratiquement instantanée, ce qui permet un arrêt de la réaction au niveau du séparateur sans pour autant affecter significativement le rendement thermique de la partie chaude du procédé, les solides chauds ne subissant pas la trempe.

Le brevet US-2,650,675 décrit un appareil comportant une enceinte extérieure avec une entrée tangentielle de phase légère propre et une première enceinte intérieure avec une première entrée interne pour un mélange M. Les contaminants de M sont séparés et entraînés par le flux d'air secondaire s'écoulant à proximité des parois. Une seconde enceinte intérieure évacue le gaz purifié.

De façon plus précise la présente invention concerne un mélangeur-séparateur cyclonique à co-courant, de forme allongée le long d'au moins un axe, de section sensiblement circulaire comportant :
- au moins une enceinte extérieure, de section sensiblement circulaire de diamètre (Dc) et de longueur (L), comprenant à une première extrémité des moyens d'introduction permettant d'introduire, par une entrée dite entrée externe, au moins une phase légère L1, lesdits moyens étant adaptés à conférer au moins à la phase légère L1 un mouvement hélicoïdal dans la direction de l'écoulement dans ladite enceinte extérieure et comprenant également à l'extrémité opposée à ladite première extrémité une sortie dite sortie externe,
- au moins une première enceinte intérieure, de section sensiblement circulaire, de longueur (Li) inférieure à (L), disposée coaxialement par rapport à ladite enceinte extérieure, comprenant à une première extrémité, située à proximité de ladite première extrémité de l'enceinte extérieure, des moyens d'introduction permettant d'introduire, par une entrée dite première entrée interne, au moins une phase dense D2 ou au moins un mélange M2 contenant au moins une phase dense D2 et au moins une phase légère L2, lesdits moyens permettant d'introduire ladite phase dense D2 ou ledit mélange M2 de façon à ce que leur écoulement ait lieu dans la même direction que l'écoulement de la phase légère L1 jusqu'à la deuxième extrémité, opposée à ladite première extrémité, permettant la sortie de ladite phase dense D2 ou dudit mélange M2, par une première sortie, dite première sortie interne, de diamètre (Di) inférieur à (Dc), de ladite première enceinte intérieure,
- au moins une deuxième enceinte intérieure, de section sensiblement circulaire, disposée coaxialement par rapport à ladite première enceinte intérieure, permettant l'entrée, par une entrée dite deuxième entrée interne, d'au moins une partie de phase légère, ladite deuxième enceinte comprenant à l'extrémité opposée à sa première extrémité des moyens de récupération permettant de récupérer, par une sortie dite deuxième sortie interne, ladite phase légère;
   ledit mélangeur-séparateur cyclonique étant caractérisé en ce que :
- ladite enceinte extérieure comporte ladite entrée externe pour introduire un premier mélange M1 contenant au moins une phase dense D1, le mélange M1 étant introduit selon une direction sensiblement perpendiculaire à l'axe du mélangeur-séparateur ou sensiblement parallèle à l'axe du mélangeur-séparateur, et que ladite enceinte externe comporte des moyens de récupération permettant de récupérer par ladite sortie externe au moins une partie de ladite phase dense D1,
- ladite deuxième enceinte intérieure comprend une première extrémité située à une distance (Le), de ladite deuxième extrémité de la première enceinte intérieure, ladite distance (Le) étant d'environ 0,1x (Dc) à environ 10x(Dc), permettant l'entrée , par ladite deuxième entrée interne, de diamètre (De) supérieur ou égal à (Di) et inférieur à (Dc), d'au moins une partie de la phase légère L1 et d'au moins une partie de la phase dense D2 ou du mélange M2, et ladite deuxième sortie interne, permettant de récupérer le mélange formé dans ladite deuxième enceinte qui comprend au moins une partie de la phase légère L1 et au au moins une partie de la phase dense D2 ou du mélange M2, le mélangeur-séparateur comprenant au moins un moyen permettant le soutirage, par la sortie externe, d'au moins une partie de la phase légère L1 en mélange avec la phase dense D1, ledit mélangeur-séparateur comprenant en aval, dans le sens de l'écoulement des diverses phases, de la deuxième entrée interne, des moyens limitant la progression de la phase légère L1 dans l'espace situé entre la paroi externe de la deuxième enceinte extérieure et la paroi interne de l'enceinte extérieure, lesdits moyens limitant la progression de la phase légère L1, étant des pales sensiblement planes dont le plan comprend l'axe du mélangeur-séparateur.

L'invention sera mieux comprise par la description de quelques modes de réalisation, donnés à titre purement illustratif mais nullement limitatif, qui en sera faite ci-après à l'aide des figures 1A, 1B, 2 et 3 annexées, sur lesquelles les organes similaires sont désignés par les mêmes chiffres et lettres de référence.

La figure 1A est une vue en perspective d'un appareil selon l'invention.

La figure 1B est une vue en perspective d'un appareil selon l'invention qui ne diffère de celui représenté sur la figure 1A que par les moyens de sortie (7) de la phase dense D1 introduite par le conduit (1) lesdits moyens (7) permettant dans le mode de réalisation schématisé sur la figure 1A une sortie latérale (10) de la phase dense D1 et dans celui schématisé sur la figure 1B une sortie axiale (10) de cette phase.

La figure 2 est une vue en coupe d'un appareil selon l'invention pratiquement identique à celui représenté sur la figure 1A mais comportant des moyens (6) dont la dimension dans la direction perpendiculaire à l'axe de l'appareil est inférieure à la dimension de la sortie externe (5).

Les appareils selon l'invention, schématisés sur les figures 1A et 2, de formes allongées, sensiblement régulières, le long d'un axe (AA') qui est un axe de symétrie, comportent une enceinte extérieure, de diamètre (Dc) et de longueur (L) ayant une entrée tangentielle (1) dite entrée externe, dans laquelle on introduit, suivant une direction sensiblement perpendiculaire à l'axe de l'appareil, le mélange M1 contenant au moins une phase dense D1 et au moins une phase légère L1. Cette entrée tangentielle a de préférence une section rectangulaire ou carrée dont le côté paralléle à l'axe de l'appareil a une dimension (Lk) habituellement d'environ 0,25 à environ 1 fois le diamètre (Dc), et le côté perpendiculaire à l'axe de l'appareil a une dimension (hk) habituellement d'environ 0,05 à environ 0,5 fois le diamètre (Dc).

Le mélange M1 ainsi introduit s'enroule autour d'une première enceinte intérieure, disposée coaxialement par rapport à l'enceinte extérieure, ayant une entrée axiale (3), dite première entrée interne, permettant l'introduction d'au moins une phase dense D2 ou de préférence d'au moins un mélange M2 contenant une phase dense D2 et une phase légère L2. Cette phase dense D2 ou ce mélange M2 circule parallèlement à l'axe (AA') de l'appareil jusqu'à la première sortie interne (3') de diamètre (Di) inférieur au diamètre (Dc) de l'enceinte extérieure de l'appareil et habituellement d'environ 0,05 à environ 0,9 fois ce diamètre (Dc) et de préférence d'environ 0,4 à environ 0,8 fois ce diamètre (Dc).

La longueur (Li), entre le niveau extrême de l'entrée tangentielle (1) et la première sortie interne, est inférieure à (L) et est habituellement d'environ 0,2 à environ 9,5 fois le diamètre (Dc) et de préférence d'environ 1 à environ 3 fois ce diamètre (Dc).

Bien que cela ne soit pas réprésenté sur les figures 1A, 1B et 2 il est possible, et habituellement souhaitable, dans le cas de débits importants des diverses phases au niveau des entrées de l'appareil, d'utiliser des moyens permettant de favoriser la formation du vortex comme par exemple un toit hélicoïdal descendant à partir du niveau extrême de l'entrée tangentielle (1) ou une volute par exemple externe, et permettant de limiter la turbulence au niveau de l'entrée tangentielle (1). Habituellement le pas de l'hélice est d'environ 0,01 à environ 3 fois la valeur de (Lk) et le plus souvent d'environ 0,5 à environ 1,5 fois cette valeur.

La phase dense D2 ou le mélange M2 pénètre ensuite au moins en partie dans la deuxième enceinte intérieure, disposée coaxialement par rapport à la première enceinte intérieure, par la deuxième entrée interne (4) située à une distance (Le) de la première sortie interne (3'), cette distance étant de préférence d'environ 0,2 à environ 2 fois le diamètre (Dc). Dans cette deuxième enceinte pénètre également au moins une partie de la phase légère L1. Cette deuxième entrée interne (4) a un diamètre interne (De) supérieur ou égal à (Di) et inférieur à (Dc) et habituellement d'environ 0,2 à environ 0,9 fois le diamètre (Dc). Ce diamètre (Di) est de préférence d'environ 0,4 à environ 0,8 fois le diamètre (Dc). On récupère par la deuxième sortie interne (4') de l'appareil un mélange comprenant au moins une partie de la phase légère L1 et au moins une partie de la phase dense D2 ou du mélange M2 comprenant une phase dense D2 et une phase légère L2.

Selon la réalisation schématisée sur les figures 1A et 2 l'appareil comporte, en aval, dans le sens de l'écoulement des diverses phases, de la deuxième entrée interne, des moyens (6) limitant la progression de la phase légère L1 dans l'espace situé entre la paroi interne de l'enceinte extérieure et la paroi externe de la deuxième enceinte intérieure ou sortie externe (5). Ces moyens (6) sont de préférence des pales sensiblement planes dont le plan comprend l'axe de l'appareil. Ces moyens (6) sont habituellement fixés sur au moins une paroi de l'une des enceintes intérieure ou extérieure. Ces moyens (6) sont de préférence fixés à la paroi externe de la deuxième enceinte intérieure de sorte que la distance (Lp) entre la deuxième entrée interne et le point desdites pales le plus proche de cette deuxième entrée interne soit d'environ 0 à environ 5 fois le diamètre (Dc) et de préférence d'environ 0,1 à environ 1 fois ce diamètre (Dc).

Le nombre de pales est variable suivant la distribution du temps de séjour que l'on accepte pour la phase L1 et également en fonction du diamètre (Dc) de l'enceinte extérieure. Si le temps de séjour de la phase L1 peut avoir une distribution large il ne sera alors pas indispensable d'avoir des pales. Le nombre de pales est habituellement compris entre 0 et environ 50, le plus souvent, lorsque des pales sont présentes, d'au moins 2 et par exemple de 2 à environ 50 et de préférence de 3 à environ 50. Ainsi dans le cas de l'utilisation d'un appareil selon l'invention dans la mise en oeuvre de réactions ultra-rapides, par exemple dans le cas de l'ultra-pyrolyse, dans lesquelles il est souvent nécessaire de limiter la distribution des temps de séjour de la phase légère dans l'appareil, permettant en particulier la séparation et la trempe d'une phase légère, les pales vont permettre par une limitation de la continuation du vortex sur toute la section du cyclone, autour de la sortie interne (4) de la phase légère, une diminution et un contrôle de la distribution des temps de séjour et par voie de conséquence on limitera la dégradation des produits contenus dans la phase légère circulant autour de la sortie interne.

Chacune de ces pales a habituellement une dimension ou largeur (ep) mesurée dans la direction perpendiculaire à l'axe de l'appareil et définie par rapport au diamètre intérieur (Dc) de l'enceinte extérieure et au diamètre extérieur (D'e) de la deuxième enceinte intérieure, d'environ 0,01 à 1 fois la valeur [ $\text{((Dc)-(D'e))/2}$ ] de la demi différence de ces diamètres (Dc) et (D'e), de préférence d'environ 0,5 à 1 fois cette valeur et le plus souvent d'environ 0,9 à 1 fois cette valeur.

Ces pales ont chacune sur leur arête, la plus proche de l'axe des enceintes intérieures, dans la direction parallèle à cet axe, une dimension ou hauteur interne (hpi) et une dimension ou hauteur externe (hpe) mesurée dans la direction de l'axe de l'appareil sur l'arête de ladite pale la plus proche de la paroi interne de l'enceinte extérieure. Ces dimensions (hpi) et (hpe) sont habituellement supérieures à 0,1 fois le diamètre (Dc) et par exemple d'environ 0,1 fois à environ 10 fois le diamètre (Dc) et le plus souvent d'environ 1 à environ 4 fois ce diamètre (Dc). De préférence ces pales ont chacune une dimension (hpi) supérieure ou égale à leur dimension (hpe).

Selon la réalisation schématisée sur les figures 1A et 2 l'appareil comporte, en aval, dans le sens de l'écoulement des diverses phases, de la deuxième entrée interne, des moyens (8) permettant l'introduction éventuelle d'une phase légère L3 en au moins un point situé entre la deuxième entrée interne (4) de la deuxième enceinte intérieure et la sortie externe (10) de la phase dense D1 ; ce ou ces points sont de préférence à une distance (Lz) de l'entrée (4) de la deuxième enceinte intérieure. Ladite distance (Lz) a de préférence une valeur au moins égale à la somme des valeurs de (Lp) et (hpi) et au plus égale à la distance entre l'entrée (4) de la deuxième enceinte intérieure et les moyens de sortie (7) de la phase dense D1. Cette phase légère L3 peut être introduite par exemple dans le cas où il est souhaitable d'effectuer un strippage de la phase dense D1. La phase légère L3 est de préférence introduite en plusieurs points qui sont habituellement répartis symétriquement, dans un plan au niveau duquel l'introduction est effectuée, autours de l'enceinte extérieure.

Le ou les points d'introduction de cette phase légère L3 sont habituellement situés à une distance au moins égale à 0,1 fois le diamètre (Dc) de l'entrée (4) de la deuxième enceinte intérieure lorsque l'appareil ne comporte pas de moyens (6) ou du point desdits moyens (6) le plus proche des moyens (7) de sortie de la phase dense D1 lorsque l'appareil comporte des moyens (6). Le ou les points d'introduction de cette phase légère L3 sont de préférence situés à proximité de la sortie externe (10) et le plus souvent à proximité des moyens de sortie (7) de la phase dense D1.

La dimension (p') entre le niveau de la deuxième entrée interne (4) et les moyens (7) de sortie de la phase dense D1 est déterminée à partir des autres dimensions des divers moyens formant l'appareil et de la longueur (L) de l'enceinte extérieure mesurée entre le niveau extrême de l'entrée tangentielle (1) et les moyens (7) de sortie de la phase dense D1. Cette dimension (L) est habituellement d'environ 1 à environ 35 fois le diamètre (Dc) de l'enceinte extérieure et le plus souvent d'environ 1 à 25 fois ce diamètre (Dc). On peut de même calculer la dimension (P), entre le point des moyens (6) le plus proche des moyens (7) de sortie de la phase dense D1 et lesdits moyens (7), à partir des autres dimensions des divers moyens formant l'appareil et de la longueur (L).

On ne sortirait pas du cadre de la présente invention dans le cas où l'axe (AA') de l'appareil fait un angle avec la verticale. Dans ce cas il est cependant préférable, si des moyens (6) (limitant la circulation de la phase légère L1 dans la sortie externe (5) et donc réduisant la distribution des temps de séjour de cette phase L1 dans l'appareil) sont utilisés, de les placer verticalement et donc de réaliser un appareil comportant, dans le cas d'une sortie interne (4') axiale, un coude au dela duquel lesdits moyens (6) seront positionnés dans la sortie externe verticale. De même dans le cas d'un appareil tel que celui schématisé sur la figure 1B, ayant une sortie latérale (4'), il est possible de positionner les moyens (6) (limitant la circulation de la phase légère L1 dans la sortie externe (5) et donc réduisant la distribution des temps de séjour de cette phase L1 dans l'appareil) après le niveau de la sortie interne (4') et avant les moyens (7).

Les moyens (6) limitent la progression du vortex de la phase légère L1 dans la sortie externe (5). La position de ces moyens (6) et leur nombre influent donc sur les performances de la séparation des phases D1 et L1 contenues dans le mélange M1 (perte de charge et efficacité de la collecte de la phase dense D1) et également sur la pénétration du vortex de la phase légère L1 dans la sortie (5). Ces paramètres seront donc choisis avec soin par l'homme du métier en particulier en fonction des résultats souhaités et de la perte de charge tolérée. En particulier lorsque D1 est un solide, le nombre de pales, leur forme et leur position seront choisis avec soins en tenant compte de leur influence sur l'écoulement du solide en liaison avec la limitation recherchée de la progression du vortex dans la sortie externe (5).

La figure 3 est une vue en perspective d'un appareil selon l'invention comportant une enceinte extérieure, de diamètre (Dc) ayant une entrée (1) dite entrée externe axiale, dans laquelle on introduit suivant une direction sensiblement parallèle à l'axe (AA') de l'appareil le mélange M1 contenant une phase dense D1 et une phase légère L1. Cet appareil comporte en outre des moyens (2) placés à l'intérieur de l'entrée (1) dans l'espace situé entre la paroi interne de l'enceinte extérieure et la paroi externe de la première enceinte intérieure permettant de conférer en aval, dans le sens de circulation dudit mélange M1, un mouvement hélicoïdal ou tourbillonnant au moins à la phase L1 dudit mélange M1. Ces moyens sont habituellement des pales inclinées. La longueur L de l'appareil est comptée entre ces moyens permettant de créer un vortex, au moins sur la phase L1, et les moyens (7) de sortie de la phase dense D1. Cet appareil ne comporte pas de moyens (6) de limitation de la pénétration du vortex dans la sortie externe (5). Toutes les autres caractéristiques sont identiques à celles décrites en liaison avec les appareils représentés sur les figures 1A et 2, en particulier les diverses dimensions sont celles mentionnées dans la description de ces appareils. Les variantes décrites en liaison avec les appareils représentés sur les figures 1A et 2 sont également possibles dans le cas de l'appareil selon la présente invention schématisé sur la figure 3. On peut en particulier envisager une sortie interne (4') latérale et une sortie externe axiale (10) comme dans le cas de la réalisation schématisée sur la figure 1B, et également l'utilisation de moyens (6) dans la sortie externe (5).

Les moyens de sortie (7) de la phase dense D1 permettent habituellement de collecter et de canaliser cette phase dense D1 jusqu'a la sortie externe (10). Ces moyens sont le plus souvent un fond incliné ou un cône axé ou non sur la sortie interne (4').

Les appareils selon la présente invention permettent ainsi le tranfert de chaleur et/ou de matière entre les diverses phases en présences. Ces phases sont, pour ce qui est des phases légères L1, L2 et L3 des phases liquides, gazeuses ou des phases contenant à la fois du liquide et du gaz, et pour ce qui est des phases denses D1 et D2 des phases solides (sous forme de particules), liquides ou des phases contenant à la fois du solide et du liquide. Deux cas sont fréquemment rencontrés : le premier dans lequel les phases denses sont des solides et les phases légères des gaz et le second dans lequel il y a une phase liquide qui peut être la phase dense ou la phase légère.

Les appareils de la présente invention schématisés sur les figures annexées comportent un axe unique (AA') mais on ne sortirait pas du cadre de la présente invention dans le cas où l'on réaliserait un appareil comportant plusieurs axes par exemple faisant un angle entre eux. Dans ce cas l'axe (AA') mentionné ci-avant serait l'axe de la partie de l'appareil située entre la première entrée interne (3) et la première sortie interne (3') et la valeur du diamètre (Dc) serait celle mesurée au niveau de cette sortie interne (3'), cet axe (AA') restant aussi dans ce cas l'axe de la deuxième enceinte intérieure, les deux enceintes intérieures restant disposées coaxialement (un tel cas est par exemple celui d'un appareil comportant une enceinte extérieure coudée).

Le diamètre (Dc) de l'appareil mesuré au niveau de la première sortie interne (3') est habituellement d'environ 0,01 à environ 10 m (mètres) et le plus souvent d'environ 0,05 à environ 2 m. Il est habituellement préférable de garder un diamètre constant sur toute la longueur (L) de l'appareil ou même depuis le niveau de l'injection du mélange M1 jusqu'au niveau des moyens (7) de sortie de la phase dense D1 ; cependant on ne sortirait pas du cadre de l'invention dans le cas d'un appareil comportant des élargissements ou des rétrécissements de section entre lesdits niveaux.

Pour obtenir une bonne séparation d'une phase L1 contenue dans un mélange M1 comprenant également au moins une phase D1 et un mélange efficace de cette phase L1 avec au moins une phase D2 il est préférable d'avoir une vitesse superficielle d'entrée de cette phase L1 élevée et par exemple d'environ 5 à environ 150 mxs⁻¹ (mètre par seconde) et de préférence d'environ 10 à environ 75 mxs⁻¹. Le rapport en poids du débit de la phase D1 au débit de la phase L1 est habituellement d'environ 0,0001 : 1 à environ 50 : 1 et le plus souvent d'environ 0,1 : 1 à environ 15 : 1. Le débit de la phase D2 représente habituellement en poids d'environ 0,1 à environ 1000 % du débit de la phase D1 et le plus souvent d'environ 10 à environ 300 % du débit de la phase D1. La vitesse superficielle V2 de la phase L2, lorsqu'elle est présente, est habituellement d'environ 1 à environ 500 % de la vitesse axiale moyenne V1 sur toute la section de diamètre (Dc) située entre la première sortie interne (3') et la deuxième entrée interne (4) définie par la relation :$\text{V1=L1/(πxDc²)/4}$ dans laquelle L1 est exprimé en m³xs⁻¹ (mètre cube par seconde) et Dc en m. La vitesse superficielle V2 sera de préférence d'environ 5 à environ 150 % de la vitesse V1.

Il est possible, par exemple en augmentant la pression en aval, dans le sens de la circulation de la phase dense D2, de la deuxième entrée interne (4) ou en diminuant la pression en aval, dans le sens de la circulation de la phase dense D1, des moyens (7) de sortie de cette phase, de soutirer une partie plus ou moins importante de la phase L1 avec la phase D1 et simultanément d'obtenir au niveau de la deuxième sortie (4') un mélange pratiquement complètement exempt de phase D1. On peut ainsi soutirer jusqu'à 90 % de la phase L1 avec D1, mais le plus souvent on soutire environ 1 à environ 10 % de cette phase L1 avec la phase D1. Les variations de pression permettant de jouer sur la quantité de phase L1 soutirée avec la phase D1 sont assurées par des moyens bien connus de l'homme du métier et par exemple en jouant sur la température de la trempe par modification des débits de phases L2 et/ou D2, ou en modifiant le débit de la phase L3, ou en modifiant les conditions d'opération en aval de la sortie (10).

Dans les divers appareils selon l'invention et dans les différents modes d'injection du mélange M1, un tel soutirage peut permettre d'améliorer l'efficacité de récupération de la phase dense D1. Ainsi dans une forme avantageuse de réalisation de l'invention l'appareil comprendra au moins un moyen permettant le soutirage, par la sortie externe, d'au moins une partie de la phase légère L1 en mélange avec la phase dense D1.

Le choix entre un appareil comportant une entrée tangentielle, pour le mélange M1, et un appareil comportant une entrée axiale, pour ce mélange M1, est habituellement guidé par le rapport en poids des débits des phases L1 et D1. Dans le cas où ce rapport est inférieur à 2 : 1 il peut être avantageux de choisir un appareil à entrée axiale.

L'exemple qui suit est donné à titre illustratif et montre l'efficacité de la séparation d'une phase dense (solide) D1 contenue dans un mélange M1 contenant également une phase légère (gazeuse) L1, et également l'efficacité de la trempe de cette phase gazeuse L1 par un mélange M2 contenant une phase solide D2 et une phase gazeuse L2.

On notera que dans l'art antérieur le plus proche USP 2,650,675, la technique décrite concerne une simple séparation d'une phase légère et d'une phase dense dans un mélange et non pas une séparation de deux mélanges comportant chacun une phase légère et une phase lourde.

### Exemple

On réalise deux appareils, d'axes verticaux, conformes à ceux représentés schématiquement sur les figures 1A et 2 comportant une entrée tangentielle à toit descendant sur 3/4 de tour régulièrement sur une hauteur égale à la valeur de Lk. Ces appareils ont les caractéristiques géométriques mentionnées dans le tableau I ci-après.

**TABLEAU I**

| | Appareil A | Appareil B |
|---|---|---|
| Dimensions | avec | sans |
| en cm | pales | pales |
| Dc | 5,1 | 5,1 |
| Di | 2,5 | 2,5 |
| Dimensions | avec | sans |
| en cm | pales | pales |
| De | 2,5 | 2,5 |
| Li | 5,1 | 5,1 |
| Le | 1,2 | 1,2 |
| Lk | 2,5 | 2,5 |
| Lp | 2,5 | --- |
| hpe | 5,1 | --- |
| hpi | 5,1 | --- |
| hk | 1,3 | 1,3 |
| ep | 1,2 | --- |
| Np*(nombre) | 8 | 0 |
| p' | 25 | 25 |

| | | |
|---|---|---|
| *Np représente le nombre de pales. Les autres symboles sont définis dans la description. | | |

Les flux des phases introduites sont caractérisés à l'aide des notations suivantes :
température d'entrée : T
capacité calorifique : Cp
conductivité thermique : k
débit massique : F
débit volumique : Q
masse volumique : R
vitesse superficielle : V
diamètre de sauter des particules : ds
La phase L1 est de l'air ayant les caractéristiques suivantes :
TL1=700°C, CpL1=1000J/Kg°C, kL1=0,034W/m°C, FL1=3,75x10⁻³Kg/s, QL1=10,7x10⁻ ³m³/s, VL1=V1=33m/s.

La phase L2 est de l'air ayant les caractéristiques suivantes : TL2=150°C, CpL2=1000J/Kg°C, kL2=0,063W/m°C, FL2=1,67x10⁻³Kg/s, QL2=2x10⁻³m³/s, VL2=V2=4,1m/s.

Il n'y a pas d'injection de phase L3.

La phase D1 est du sable ayant les caractéristiques suivantes :
TD1=700°C, CpD1=800J/Kg°C, kD1=0,5W/m°C, FD1=18,75x10⁻³Kg/s, RD1=2500Kg/m³, dsD1=29x10⁻⁶m.

La phase D2 est du sable ayant les caractéristiques suivantes : TD2=150°C, CpD2=800J/Kg°C, kD2=0,5W/m°C, FD2=17,05x10⁻³Kg/s, RD2=2500Kg/m³, dsD2=65x10⁻⁶m.

Les performances des appareils, mentionnées dans le tableau II, sont exprimées comme suit : ED1= efficacité de séparation de D1 dans l'appareil (rapport du débit massique de D1 mesuré dans la sortie externe (10) au débit massique de D1 introduit dans l'entrée tangentielle (1)) avec un soutirage de la phase L1 dans la sortie externe (10) de 2 % en poids par rapport au poids de L1 introduit dans l'entrée tangentielle (1).

Pvortex=distance entre la fin du vortex de L1 dans la sortie externe (5) et le sommet de la deuxième entrée interne (4).

Ttrempe=température du mélange gazeux formé par L1 et L2 mesurée à une distance de 1 m du sommet de la deuxième entrée interne (4).

**TABLEAU II**

| Performances | Appareil A | Appareil B |
|---|---|---|
| ED1 | 98,4 % | 98,1 % |
| Pvortex | 4cm | 23cm |
| Ttrempe | 295°C | 310°C |

## Revendications

1. Mélangeur-séparateur cyclonique à co-courant, de forme allongée le long d'au moins un axe, de section sensiblement circulaire comportant :
- au moins une enceinte extérieure, de section sensiblement circulaire de diamètre (Dc) et de longueur (L), comprenant à une première extrémité des moyens d'introduction permettant d'introduire, par une entrée dite entrée externe (1), au moins une phase légère L1, lesdits moyens étant adaptés à conférer au moins à la phase légère L1 un mouvement hélicoïdal dans la direction de l'écoulement dans ladite enceinte extérieure et comprenant également à l'extrémité opposée à ladite première extrémité une sortie dite sortie externe (5),
- au moins une première enceinte intérieure, de section sensiblement circulaire, de longueur (Li) inférieure à (L), disposée coaxialement par rapport à ladite enceinte extérieure, comprenant à une première extrémité, située à proximité de ladite première extrémité de l'enceinte extérieure, des moyens d'introduction permettant d'introduire, par une entrée dite première entrée interne (3), au moins une phase dense D2 ou au moins un mélange M2 contenant au moins une phase dense D2 et au moins une phase légère L2, lesdits moyens permettant d'introduire ladite phase dense D2 ou ledit mélange M2 de façon à ce que leur écoulement ait lieu dans la même direction que l'écoulement de la phase légère L1 jusqu'à la deuxième extrémité, opposée à ladite première extrémité, permettant la sortie de ladite phase dense D2 ou dudit mélange M2, par une première sortie, dite première sortie interne (3'), de diamètre (Di) inférieur à (Dc), de ladite première enceinte intérieure,
- au moins une deuxième enceinte intérieure, de section sensiblement circulaire, disposée coaxialement par rapport à ladite première enceinte intérieure, permettant l'entrée, par une entrée dite deuxième entrée interne (4), d'au moins une partie de phase légère, ladite deuxième enceinte comprenant à l'extrémité opposée à sa première extrémité des moyens de récupération permettant de récupérer, par une sortie dite deuxième sortie interne (4'), ladite phase légère;
ledit mélangeur-séparateur cyclonique étant caractérisé en ce que :
- ladite enceinte extérieure comporte ladite entrée externe (1) permettant d' introduire un premier mélange M1 contenant au moins une phase dense D1, le mélange M1 étant introduit selon une direction sensiblement perpendiculaire à l'axe du mélangeur-séparateur ou sensiblement parallèle à l'axe du mélangeur-séparateur, et que ladite enceinte externe comporte des moyens de récupération (7) permettant de récupérer par ladite sortie externe (5) au moins une partie de ladite phase dense D1,
- ladite deuxième enceinte intérieure comprend une première extrémité située à une distance (Le), de ladite deuxième extrémité de la première enceinte intérieure, ladite distance (Le) étant d'environ 0,1x (Dc) à environ 10x(Dc), permettant l'entrée , par ladite deuxième entrée interne (4), de diamètre (De) supérieur ou égal à (Di) et inférieur à (Dc), d'au moins une partie de la phase légère L1 et d'au moins une partie de la phase dense D2 ou du mélange M2, et ladite deuxième sortie interne (4'), permettant de récupérer le mélange formé dans ladite deuxième enceinte qui comprend au moins une partie de la phase légère L1 et au au moins une partie de la phase dense D2 ou du mélange M2, le mélangeur-séparateur comprenant au moins un moyen permettant le soutirage, par la sortie externe, d'au moins une partie de la phase légère L1 en mélange avec la phase dense D1, ledit mélangeur-séparateur comprenant en aval, dans le sens de l'écoulement des diverses phases, de la deuxième entrée interne, des moyens (6) limitant la progression de la phase légère L1 dans l'espace situé entre la paroi externe de la deuxième enceinte extérieure et la paroi interne de l'enceinte extérieure, lesdits moyens limitant la progression de la phase légère L 1, étant des pales sensiblement planes dont le plan comprend l'axe du mélangeur-séparateur.

2. Mélangeur-séparateur selon la revendication 1 comportant de 2 à environ 50 pales fixées à la paroi externe de la deuxième enceinte intérieure de sorte que la distance entre la deuxième entrée interne (4) et le point desdites pales le plus proche de cette deuxième entrée interne soit d'environ 0 à environ 5x(Dc).

3. Mélangeur-séparateur selon la revendication 1 ou 2 dans lequel les pales ont chacune une dimension (ep), mesurée dans la direction perpendiculaire à l'axe du mélangeur-séparateur, d'environ 0,01 à environ 1 fois la valeur [ $\text{((Dc)-(D'e))/2}$ ] correspondant à la distance entre la paroi externe de la deuxième enceinte intérieure de diamètre externe (D'e) et la paroi interne de l'enceinte extérieure de diamètre intérieur (Dc), une dimension (hpi), mesurée sur l'arête de la pale la plus proche de l'axe des enceintes intérieures dans la direction parallèle à cet axe, et une dimension (hpe), mesurée dans la direction parallèle à l'axe du mélangeur-séparateur sur l'arête de la pale la plus proche de la paroi interne de l'enceinte extérieure, lesdites dimensions (hpi) et (hpe) étant d'environ 0,1x(Dc) à environ 10x(Dc).

4. Mélangeur-séparateur selon la revendication 3 dans lequel les pales ont chacune une dimension (hpi) supérieure ou égale à (hpe).

5. Mélangeur-séparateur selon l'une des revendications 1 à 4 comprenant des moyens d'introduction (8) d'une phase légère L3 entre la deuxième entrée interne (4) et la sortie externe (5), lesdits moyens étant de préférence situés à proximité de ladite sortie externe.

6. Utilisation du mélangeur-séparateur selon l'une des revendications 1 à 5 pour l'échange rapide de chaleur entre une phase légère L1 et une phase dense D2 ou un mélange M2 contenant au moins une phase dense D2 et au moins une phase légère L2.

7. Utilisation du mélangeur-séparateur selon l'une des revendications 1 à 5 pour le remplacement rapide d'une phase dense D1 contenu dans un mélange M1, comprenant en outre une phase légère L1, par une phase dense D2 différente de D1.

## Claims

1. A co-current cyclone mixer-separator, of elongated form extending along at least one axis, of substantially circular cross-section, comprising:
- at least one outer enclosure, of substantially circular cross-section of diameter (Dc) and of length (L), comprising at a first end introduction means for introducing through an inlet referred to as an outer inlet (1) at least one light phase L1, said means being adapted to impart a helical movement at least to the light phase L1 in the direction of flow in said outer enclosure, and also comprising at the opposite end to said first end an outlet referred to as the outer outlet (5).
- at least one first inner enclosure, of substantially circular cross-section, of length (Li) which is less than (L), disposed coaxially in relation to said outer enclosure, comprising at a first end, disposed in proximity to said first end of the outer enclosure, introduction means for introducing at least one dense phase D2 or at least one mixture M2 containing at least one dense phase D2 and at least one light phase L2 through an inlet referred to as the first inner inlet (3), said means making it possible to introduce said dense phase D2 or said mixture M2 in such a way that they flow in the same direction as the flow of the light phase L1 as far as the second end, opposite said first end, permitting said dense phase D2 or said mixture M2 to issue through a first outlet referred to as the first inner outlet (3'), of diameter (Di) which is less than (Dc), from said first inner enclosure,
- at least one second inner enclosure, of substantially circular cross-section, disposed coaxially in relation to said first inner enclosure, permitting the intake of at least a part of the light phase through an inlet referred to as the second inner inlet (4), said second enclosure comprising at the end opposite its first end recovery means for recovering said light phase through an outlet referred to as the second inner outlet (4');
said cyclone mixer-separator being characterised in that:
- said outer enclosure comprises said outer inlet (1) for introducing a first mixture M1 containing at least one dense phase D1, the mixture M1 being introduced in a direction which is substantially perpendicular to the axis of the mixer-separator or substantially parallel to the axis of the mixer-separator, and that said outer enclosure comprises recovery means (7) for recovering at least part of said dense phase D1 through said outer outlet (5),
- said second inner enclosure comprises a first end disposed at a distance (Le) from said second end of the first inner enclosure, said distance (Le) being from approximately 0.1 x (Dc) to approximately 10 x (Dc), permitting the intake through said second inner inlet (4) of diameter (De) which is greater than or equal to (Dl) and less than (Dc) of at least part of the light phase L1 and at least part of the dense phase D2 or of the mixture M2, and said second inner outlet (4') for recovering the mixture formed in said second enclosure which comprises at least part of the light phase L1 and at least part of the dense phase D2 or mixture M2, the mixer-separator comprising at least one means for drawing off, through the outer outlet, at least part of the light phase L1 mixed with the dense phase D1, said mixer-separator comprising downstream, in the direction of flow of the various phases, of the second inner inlet, means (6) limiting progress of the light phase L1 in the space disposed between the outer wall of the second outer enclosure and the inner wall of the outer enclosure, said means limiting progress of the light phase L1 being substantially flat blades whose plane comprises the axis of the mixer-separator.

2. A mixer-separator according to Claim 1, comprising from 2 to about 50 blades fixed to the outer wall of the second inner enclosure in such a way that the distance between the second inner inlet (4) and the point of said blades closest to this second inner inlet is from approximately 0 to approximately 5 x (Dc).

3. A mixer-separator according to Claim 1 or Claim 2, wherein each of the blades is of a dimension (ep), measured in the direction perpendicular to the axis of the mixer-separator, of approximately 0.01 to approximately 1 times the value [ $\text{((Dc)-(D'e))/2}$ ] corresponding to the distance between the outer wall of the second inner enclosure of outer diameter (D'e) and the inner wall of the outer enclosure of inner diameter (Dc), a dimension (hpl), measured on the edge of the blade which is closest to the axis of the inner enclosures in the direction parallel to that axis, and a dimension (hpe), measured in the direction parallel to the axis of the mixer-separator on the edge of the blade which is closest to the inner wall of the outer chamber, said dimensions (hpi) and (hpe) being from approximately 0.1 x (Dc) to approximately 10 x (Dc).

4. A mixer-separator according to Claim 3, wherein each of the blades has a dimension (hpi) which is greater than or equal to (hpe).

5. A mixer-separator according to one of Claims 1 to 4, comprising means (8) for introducing a light phase L3 between the second inner inlet (4) and the outer outlet (5), said means preferably being disposed in proximity to said outer outlet.

6. Use of the mixer-separator according to one of Claims 1 to 5 for rapid heat exchange between a light phase L1 and a dense phase D2 or a mixture M2 containing at least one dense phase D2 and at least one light phase L2.

7. Use of the mixer-separator according to one of Claims 1 to 5 for the rapid replacement of a dense phase D1 contained in a mixture M1, further comprising a light phase L1, by a dense phase D2 which is different from D1.

## Patentansprüche

1. Gleichstrom-Zyklonmischabscheider von längs wenigstens einer Achse länglicher Form mit im wesentlichen kreisförmigem Querschnitt, umfassend:
- wenigstens einen äußeren Raum mit im wesentlichen kreisförmigem Querschnitt von einem Durchmesser (Dc) und einer Länge (L), der an einem ersten Ende Einrichtungen zur Einführung umfaßt, die gestatten, wenigstens eine leichte Phase L1 über einen Einlaß, einen sogenannten äußeren Einlaß (1), einzuführen, wobei die Einrichtungen geeignet sind, wenigstens der leichten Phase L1 eine spiralförmige Bewegung in Strömungsrichtung in dem äußeren Raum zu erteilen, und der gleichermaßen an dem Ende, welches dem ersten Ende gegenüberliegt, einen Auslaß, einen sogenannten äußeren Auslaß (5), umfaßt,
- wenigtens einen in bezug auf den äußeren Raum koaxial angeordneten ersten inneren Raum mit im wesentlichen kreisförmigem Querschnitt von einer zu (L) kleineren Länge (Li), der an einem ersten Ende, welches in Nähe des ersten Endes des äußeren Raumes angeordnet ist, Einrichtungen zur Einführung umfaßt, die gestatten, Wenigstens eine schwere Phase D2 oder wenigstens eine Mischung M2, die wenigstens eine schwere Phase D2 und mindestens eine leichte Phase L2 enthält, über einen Einlaß, einen sogenannten ersten inneren Einlaß (3), einzuführen, wobei die Einrichtungen gestatten, die schwere Phase D2 oder die Mischung M2 einzuführen, derart, daß deren Strömung in der gleichen Richtung wie die Strömung der leichten Phase L1 bis zu dem zweiten Ende, welches dem ersten Ende gegenüberliegt, stattfindet, der den Austritt der schweren Phase D2 oder der Mischung M2 über einen ersten Auslaß, einen sogenannten ersten inneren Auslaß (3'), von einem zu (Dc) kleineren Durchmesser (Di) des ersten inneren Raumes gestattet,
- wenigstens einen in bezug auf den ersten inneren Raum koaxial angeordneten Zweiten inneren Raum mit im wesentlichen kreisförmigem Querschnitt, der den Eintritt wenigstens eines Teils der leichten Phase über einen Einlaß, einen sogenannten zweiten inneren Einlaß (4), gestattet, wobei der zweite Raum an dem Ende, welches seinem ersten Ende gegenüberliegt, Einrichtungen zur Wiedergewinnung umfaßt, die gestatten, die leichte Phase über einen Auslaß, einen sogenannten zweiten inneren Auslaß (4'), wiederzugewinnen,
- wobei der Zyklonmischabscheider dadurch gekennzeichnet ist, daß:
- der äußere Raum den äußeren Einlaß (1) umfaßt, der gestattet, eine erste Mischung M1, welche Wenigstens eine schwere Phase D1 enthält, einzuführen, wobei die Mischung M1 in einer Richtung im wesentlichen senkrecht zu der Achse des Mischabscheiders oder im wesentlichen parallel zu der Achse des Mischabscheiders eingeführt wird, und daß der äußere Raum Einrichtungen (7) zur Wiedergewinnung umfaßt, die gestatten, wenigstens einen Teil der schweren Phase D1 über den äußeren Auslaß (5) wiederzugewinnen,
- der zweite innere Raum ein erstes Ende, das in einem Abstand (Le) von dem zweiten Ende des ersten inneren Raumes angeordnet ist, wobei der Abstand (Le) von ungefähr 0,1x(Dc) bis etwa 10x(Dc) beträgt, der den Eintritt von wenigstens einem Teil der leichten Phase L1 und wenigstens einem Teil der schweren Phase D2 oder der Mischung M2 über den zweiten inneren Einlaß (4) von einem zu (Di) größeren oder gleichen und zu (Dc) kleineren Durchmesser (De) gestattet, und den zweiten inneren Auslaß (4'), der gestattet, die im zweiten Raum gebildete Mischung, welche wenigstens einen Teil der leichten Phase L1 und mindestens einen Teil der schweren Phase D2 oder der Mischung M2 umfaßt, wiederzugewinnen, umfaßt, wobei der Mischabscheider wenigstens eine Einrichtung umfaßt, welche die Entnahme von wenigstens einem Teil der leichten Phase L1 in Mischung mit der schweren Phase D1 über den äußeren Auslaß gestattet, wobei der Mischabscheider abströmseitig von dem zweiten inneren Einlaß in der Richtung der Strömung der verschiedenen Phasen Einrichtungen (6) umfaßt, welche die Fortbewegung der leichten Phase L1 in dem zwischen der Außenwand des Zweiten äußeren Raumes und der Innenwand des äußeren Raumes gelegenen Zwischenraum begrenzt, wobei die Einrichtungen, welche die Fortbewegung der leichten Phase L1 begrenzen, im wesentlichen ebene Schaufeln sind, deren Ebene die Achse des Mischabscheiders umfaßt.

2. Mischabscheider nach Anspruch 1, welcher 2 bis etwa 50 Schaufeln umfaßt, die an der Außenwand des zweiten inneren Raumes angeordnet sind, derart, daß der Abstand zwischen dem zweiten inneren Einlaß (4) und der Stelle der zu diesem zweiten inneren Einlaß nächsten Schaufeln ungefähr 0 bis etwa 5x(Dc) beträgt.

3. Mischabscheider nach Anspruch 1 oder 2, bei welchem die Schaufeln jeweils eine Abmessung (ep), welche in der Richtung senkrecht zu der Achse des Mischabscheiders gemessen ist, von dem ungefähr 0,01- bis etwa 1-fachen des Wertes [ $\text{((Dc)-(D'e))/2}$ ], die dem Abstand zwischen der Außenwand des zweiten inneren Raumes von einem Außendurchmesser (D'e) und der Innenwand des äußeren Raumes von Innendurchmesser (Dc) entspricht, eine Abmessung (hpi), welche in der Richtung parallel zu dieser Achse über die von der Achse der inneren Räume nächsten Kante der Schaufel gemessen ist, und eine Abmessung (hpe), welche in der Richtung parallel zu der Achse des Mischabscheiders über die von der Innenwand des äußeren Raumes nächsten Kante der Schaufel gemessen ist, wobei die Abmessungen (hpi) und (hpe) ungefähr 0,1x(Dc) bis etwa 10x(Dc) betragen, aufweisen.

4. Mischabscheider nach Anspruch 3, bei welchem die Schaufeln jeweils eine zu (hpe) größere oder gleiche Abmessung (hpi) aufweisen.

5. Mischabscheider nach einem der Ansprüche 1 bis 4, welcher Einrichtungen (8) zur Einführung einer leichten Phase L3 zwischen dem zweiten inneren Einlaß (4) und dem äußeren Auslaß (5) umfaßt, wobei die Einrichtungen vorzugsweise in Nähe des äußeren Auslasses angeordnet sind.

6. Verwendung des Mischabscheiders nach einem der Ansprüche 1 bis 5 zum schnellen Wärmeaustausch zwischen einer leichten Phase L1 und einer schweren Phase D2 oder einer Mischung M2, die wenigstens eine schwere Phase D2 und mindestens eine leichte Phase L2 enthält.

7. Verwendung des Mischabscheiders gemäß einem der Ansprüche 1 bis 5 zum schnellen Austausch einer schweren Phase D1, die in einer Mischung M1, welche außerdem eine leichte Phase L1 umfaßt, enthalten ist, durch eine zu D1 unterschiedliche schwere Phase D2.
